# EUROPÄISCHE PATENTSCHRIFT

(11) **EP 2 232 045 B1**
(45) Veröffentlichungstag und Bekanntmachung des Hinweises auf die Patenterteilung: **20.02.2013**
(21) Anmeldenummer: 08870377.2
(22) Anmeldetag: 03.12.2008
(51) Int. Cl.: F02M 47/02, F02M 51/06, F02M 61/16, F02M 63/00

(54) **BRENNSTOFFEINSPRITZVENTIL**
FUEL INJECTION VALVE
INJECTEUR DE COMBUSTIBLE

(30) Priorität: 10.01.2008 DE 102008003851
(43) Veröffentlichungstag der Anmeldung: 29.09.2010
(73) Patentinhaber: Robert Bosch GmbH, 70442 Stuttgart (DE)
(72) Erfinder: IRMAK, Cetin, 70499 Stuttgart (DE)
(86) Internationale Anmeldenummer: PCT/EP2008/066708
(87) Internationale Veröffentlichungsnummer: WO 2009/086997

(56) Entgegenhaltungen:
- EP-A- 1 612 403
- EP-A- 1 693 564
- DE-A1- 10 326 259
- DE-A1-102005 059 437

## Beschreibung

### Stand der Technik

Die Erfindung betrifft ein Brennstoffeinspritzventil mit einem piezoelektrischen Aktor. Speziell betrifft die Erfindung das Gebiet der Injektoren für Brennstoffeinspritzanlagen von luftverdichtenden, selbstzündenden Brennkraftmaschinen.

Aus der DE 103 26 259 A1 ist ein Injektor für Brennstoffeinspritzsysteme von Brennkraftmaschinen, insbesondere direkteinspritzenden Dieselmotoren, bekannt. Dabei ist ein in einem Injektorkörper angeordneter Piezoaktor vorgesehen, der über erste Federmittel einerseits mit dem Injektorkörper und andererseits mit einem hülsenartigen Übersetzerkolben in Anlage gehalten wird. Ferner ist ein mit dem Injektorkörper verbundener, eine Düsenaustriebsöffnung aufweisender Düsenkörper vorgesehen, in dem eine abgestufte Düsennadel axial verschieblich geführt ist. Außerdem sind innerhalb des Übersetzerkolbens zweite Federmittel angeordnet, die zusammen mit dem rückseitig auf die Düsennadel einwirkenden Einspritzdruck die Düsennadel in Schließstellung halten. Ein an einem düsennadelseitigen Ende des Übersetzerkolbens ausgebildeter Steuerraum steht mit einer unter Einspritzdruck stehenden Kraftstoffzuführung über einen

Leckspalt in Verbindung, wobei die Düsennadel durch den im Steuerraum befindlichen Kraftstoff in Öffnungsrichtung beaufschlagt ist. Dadurch kann eine Steuerung der Düsennadel durch den Piezoaktor erzielt werden.

Der aus der DE 103 26 259 A1 bekannte Injektor hat den Nachteil, dass gasförmige Bestandteile, insbesondere Luft, die im Bereich des Übersetzerkolbens beispielsweise beim Start der Brennkraftmaschine vorgesehen sein können, das Betriebsverhalten zumindest für eine gewisse Startzeit beeinträchtigen. Dies kann besonders nach längeren Standzeiten zu Problemen beim Starten der Brennkraftmaschine führen.

Ein Brennstoffeinspritzventil gemäß Oberbegriff des Anspruchs 1 ist aus der DE-A-102005059437 bekannt.

### Offenbarung der Erfindung

### Vorteile der Erfindung

Das erfindungsgemäße Brennstoffeinspritzventil mit den Merkmalen des Anspruchs 1 hat demgegenüber den Vorteil, dass ein zuverlässiger Betrieb auch in einer Startphase oder nach längeren Standzeiten ermöglicht ist. Speziell kann die Zuverlässigkeit des Brennstoffeinspritzventils und somit einer Brennkraftmaschine mit solch einem Brennstoffeinspritzventil verbessert werden.

Durch die in den Unteransprüchen aufgeführten Maßnahmen sind vorteilhafte Weiterbildungen des im Anspruch 1 angegebenen Brennstoffeinspritzventils möglich.

Vorteilhaft ist es, dass die Ventilhülse eine Stützkappe aufweist und dass der Aktor innerhalb der Ventilhülse angeordnet ist und sich von innen an der Stützkappe abstützt. Dadurch ist eine kompakte Ausgestaltung möglich, wobei der Aktor bezüglich einer Achse des Brennstoffeinspritzventils axial ausgerichtet werden kann.

Ferner ist es vorteilhaft, dass ein Ventilstück vorgesehen ist, das an der zweiten Seite der Drosselplatte anliegt, und dass das Ventilstück abschnittsweise umfänglich von der Ventilhülse umschlossen ist. Dabei ist es ferner vorteilhaft, dass zwischen dem Ventilstück und der Ventilhülse ein ringförmiger zweiter Steuerraum ausgebildet ist, in den die durch das Ventilstück verlängerte Ablaufdrossel mündet. Durch eine Betätigung der Ventilhülse mittels des piezoelektrischen Aktors kann eine teilweise oder vollständige Verbindung des zweiten Steuerraums mit einem Aktorraum, in dem der mit der Ventilhülse umgebene Aktor angeordnet ist, erfolgen, so dass die Ablaufdrossel teilweise oder ganz freigegeben wird. Dadurch verringert sich der Druck im Steuerraum, der auf die Stirnfläche der Ventilnadel einwirkt, was eine Betätigung der Ventilnadel und somit ein Abspritzen von Brennstoff aus dem Brennstoffeinspritzventil zur Folge hat.

Außerdem ist es vorteilhaft, dass das zweite Federelement zusammen mit dem piezoelektrischen Aktor innerhalb der Ventilhülse angeordnet ist, wobei sich das zweite Federelement einerseits an dem Ventilstück abstützt und andererseits zumindest mittelbar an dem Aktor anliegt. Temperatur- und somit Längenänderungen von Bauteilen des Brennstoffeinspritzventils können dabei durch das erste Federelement und das zweite Federelement ausgeglichen werden. Ferner ist es vorteilhaft, dass das zweite Federelement relativ hart ausgestaltet ist, während das erste Federelement relativ weich ausgestaltet ist, das heißt, dass eine Federkonstante des ersten Federelements kleiner, insbesondere deutlich kleiner, ist als eine Federkonstante des zweiten Federelements. Dadurch werden Hubverluste bezüglich einer Betätigung des piezoelektrischen Aktors möglichst gering gehalten, da ein Zusammendrücken des zweiten Federelements einen Hubverlust des Aktors bedeuten kann. Der Hub des piezoelektrischen Aktors bedingt dadurch zumindest im Wesentlichen ein Zusammendrücken des ersten Federelements.

Die Federelemente sind vorzugsweise als Rohrfedern ausgestaltet, wodurch insbesondere ein axialsymmetrische Einfederung und eine axialsymmetrische Kraftausübung der Federelemente erreicht ist. Ferner ist die Ventilhülse vorzugsweise mit einer oder mehreren Bohrungen ausgestattet, die Öffnungen bilden, um den Innenraum der Ventilhülse mit dem Aktorraum zu verbinden, so dass der Austausch eines Mediums, insbesondere ein Entweichen von gasförmigen Bestandteilen, speziell Luft, ermöglicht ist.

### Kurze Beschreibung der Zeichnung

Bevorzugte Ausführungsbeispiele der Erfindung sind in der nachfolgenden Beschreibung anhand der beigefügten Zeichnung näher erläutert. Es zeigt:
Fig. 1 ein Brennstoffeinspritzventil mit einem piezoelektrischen Aktor in einer schematischen Schnittdarstellung entsprechend einem Ausführungsbeispiel der Erfindung.

### Ausführungsformen der Erfindung

Fig. 1 zeigt ein Brennstoffeinspritzventil 1 mit einem piezoelektrischen Aktor 2 entsprechend einem Ausführungsbeispiel der Erfindung. Das Brennstoffeinspritzventil 1 kann insbesondere als Injektor für Brennstoffeinspritzanlagen von luftverdichtenden, selbstzündenden Brennkraftmaschinen dienen. Ein bevorzugter Einsatz des Brennstoffeinspritzventils 1 besteht für eine Brennstoffeinspritzanlage mit einem Common-Rail, das Dieselbrennstoff unter hohem Druck zu mehreren Brennstoffeinspritzventilen 1 führt. Das erfindungsgemäße Brennstoffeinspritzventil 1 eignet sich jedoch auch für andere Anwendungsfälle.

Das Brennstoffeinspritzventil 1 weist ein Ventilgehäuse 3 auf. In dem Ventilgehäuse 3 ist eine Hochdruckbohrung 4 ausgestaltet, über die unter hohem Druck stehender Brennstoff in einen Brennstoffraum 5 im Inneren des Ventilgehäuses 3 führbar ist. Ein Abschnitt 6 der Hochdruckbohrung 4 führt dabei durch eine Drosselplatte 7, die auf geeignete Weise mit dem Ventilgehäuse 3 verbunden ist. Von der Hochdruckbohrung 4 zweigt eine Zulaufdrossel 8 ab, die in der Drosselplatte 7 ausgestaltet ist. Die Zulaufdrossel 8 führt Brennstoff in einen Steuerraum 9, der durch eine erste Seite 10 der Drosselplatte 7, eine Steuerraumhülse 12 und eine Stirnfläche 13 einer Ventilnadel 14 begrenzt ist. Im Ausgangszustand befindet sich somit im Steuerraum 9 unter hohem Druck stehender Brennstoff, so dass die Ventilnadel 14 in Richtung eines Ventilsitzkörpers 15 gepresst wird. An dem Ventilsitzkörper 15 ist eine Ventilsitzfläche 16 ausgebildet, die mit der Ventilnadel 14 zu einem Dichtsitz zusammenwirkt.

Innerhalb des Ventilgehäuses 3 ist außerdem ein Aktorraum 20 ausgebildet. Der Aktorraum 20 befindet sich dabei auf einer der ersten Seite 10 abgewandten zweiten Seite 11 der Drosselplatte 7. In dem Aktorraum 20 sind eine Ventilhülse 21 und ein Ventilstück 22 angeordnet, wobei sich das Ventilstück 22 unmittelbar auf der zweiten Seite 11 der Drosselplatte 7 befindet. In dem Ventilstück 22 ist ein Bohrungsabschnitt 23 ausgebildet, der eine in der Drosselplatte 7 ausgebildete Ablaufdrossel 24 verlängert. Die Ablaufdrossel 24 verbindet dadurch den Steuerraum 9 mit einem ringförmigen zweiten Steuerraum 25, der zwischen dem Ventilstück 22 und der Ventilhülse 21 ausgebildet ist. In diesem Ausführungsbeispiel ist zur Ausgestaltung des zweiten Steuerraums 25 eine ringförmige Nut an einer zylindermantelförmigen Außenseite 26 des Ventilstücks 22 ausgebildet. Ferner weist das Ventilstück 22 einen Absatz 27 auf, der einen Ventilsitz in Bezug auf die Ventilhülse 21 bildet, so dass in der in der Fig. 1 dargestellten Ausgangsstellung der zweite Steuerraum 25 von dem übrigen Aktorraum 20 getrennt ist.

Der Aktorraum 20 ist über eine Rücklaufbohrung 28 mit einem Tank der Brennstoffeinspritzanlage verbunden, so dass an der Rücklaufbohrung 28 ein relativ niedriger Druck herrscht. Somit befindet sich der im Aktorraum 20 vorgesehene Brennstoff unter Niederdruck. Allerdings steht der zweite Steuerraum 25 in der Ausgangsstellung unter Hochdruck.

Die Ventilhülse 21 weist einen Innenraum 30 auf, der einerseits durch das Ventilstück 22 und andererseits durch eine Stützkappe 31 der Ventilhülse 21 sowie umfänglich durch eine Wand 32 der Ventilhülse 21 begrenzt ist. In der Ventilhülse 21 sind Bohrungen 33, 34 vorgesehen, so dass eine Verbindung zwischen dem Innenraum 30 der Ventilhülse 21 und dem Aktorraum 20 besteht. Speziell bildet die Bohrung 34 eine Öffnung 35 in dem Ventilstück 22, über die ein Ausgleich zwischen dem Innenraum 30 der Ventilhülse 21 und dem Aktorraum 20 besteht.

In dem Aktorraum 20 ist außerdem ein erstes Federelement 40 angeordnet, das als Rohrfeder ausgestaltet ist. Das erste Federelement 40 stützt sich einerseits an dem Ventilgehäuse 3 und andererseits an der Stützkappe 31 der Ventilhülse 21 ab. Das erste Federelement 40 weist eine gewisse Vorspannung auf, so dass die Ventilhülse 21 gegen den Absatz 27 des Ventilstückes 22 gepresst ist, so dass der zwischen dem Ventilstück 22 und der Ventilhülse 21 gebildete Ventilsitz geschlossen ist.

Ferner sind in dem Innenraum 30 der Ventilhülse 21 der piezoelektrische Aktor 2 und ein zweites Federelement 41 angeordnet. Dabei stützt sich der piezoelektrische Aktor 2 an der Stützkappe 31 der Ventilhülse 21 ab, während sich das zweite Federelement 41 einerseits an dem Ventilstück 22 abstützt und andererseits an dem piezoelektrischen Aktor 2 anliegt. Das zweite Federelement 41 weist eine gewisse Vorspannung auf, so dass der piezoelektrische Aktor 2 vorgespannt ist.

Die Federelemente 40, 41 sind vorzugsweise unterschiedlich ausgestaltet. Vorzugsweise ist das erste Federelement 40 weich, während das zweite Federelement 41 hart ausgestaltet ist. Das heißt, dass das erste Federelement 40 vorzugsweise eine kleinere Federkonstante aufweist als das zweite Federelement 41. Speziell besteht ein relativ großer Unterschied in den Federkonstanten der Federelemente 40, 41. Dies hat den Vorteil, dass bei einer Betätigung des piezoelektrischen Aktors 2 der von dem Aktor 2 erzeugte Hub zumindest im Wesentlichen zur Verkürzung, das heißt Einfederung, des ersten Federelements 40 führt, während das zweite Federelement 41 möglichst nicht verkürzt wird. Dadurch wird der Hub des piezoelektrischen Aktors 2 zumindest im Wesentlichen zur Öffnung des zwischen der Ventilhülse 21 und des Absatz 27 des Ventilstückes 22 gebildeten Ventilsitzes verwendet, um den zweiten Steuerraum 25 teilweise oder ganz freizugeben. Ferner weist das erste Federelement 40 im unbestromten und somit unbetätigten Zustand des piezoelektrischen Aktors 2 eine höhere Federkraft auf als das zweite Federelement 41.

Bei einer Betätigung des piezoelektrischen Aktors 2 wird zunächst das zweite Federelement 41 verkürzt, bis die Vorspannkraft des ersten Federelements 40 erreicht ist. Dann wird das erste Federelement 40 zusammengedrückt und somit verkürzt, so dass die Ventilhülse 21 aus dem an dem Absatz 27 gebildeten Ventilsitz gehoben wird. Wenn dann die Federkraft des ersten Federelements 40 wieder größer ist als die Federkraft des zweiten Federelements 41, wird wieder das zweite Federelement 41 zusammengedrückt, bis dieses wieder die Federkraft des ersten Federelements 40 überschreitet. Also wird das erste Federelement 40 nach und nach zusammengedrückt. Somit wird also auch die Ventilhülse 21 nach und nach angehoben. Somit wird der zweite Stauraum 25 zum Aktorraum 20 geöffnet, so dass die Ablaufdrossel 24 freigegeben wird und der Druck des Brennstoffes im Steuerraum 9 sinkt. Die effektiv auf die Ventilnadel 14 einwirkende Kraft ist dann zu dem Steuerraum 9 hingerichtet, so dass die Ventilnadel 14 aus ihrem Ventilsitz an der Ventilsitzfläche 16 gehoben wird und Brennstoff aus dem Brennstoffraum 5 über den geöffneten Dichtsitz und die Düsenöffnung 42 abgespritzt wird.

Durch Entladen des piezoelektrischen Aktors 2 wird das Brennstoffeinspritzventil 1 wieder geschlossen. Dabei erfolgt durch das erste Federelement 40 eine Rückstellung der Ventilhülse 21 in die in der Fig. 1 gezeigte Ausgangsstellung, in der die Ventilhülse 21 wieder an dem durch den Absatz 27 des Ventilstückes 22 gebildeten Ventilsitz anliegt. Dabei wird der zweite Steuerraum 25 geschlossen, so dass der Druck im Steuerraum 9 wieder auf den Hochdruck ansteigt und eine effektive Kraft zum Schließen der Ventilnadel 14 in die in der Fig. 1 dargestellte Ausgangsstellung erzeugt wird.

Das Brennstoffeinspritzventil 1 weist eine Achse 45 auf. Durch die beschriebene Ausgestaltung kann der piezoelektrische Aktor 2 bezüglich der Achse 45 des Brennstoffeinspritzventils 1 zentriert werden. Ferner können die Federelemente 40, 41 bezüglich der Achse 45 ausgerichtet werden, wobei durch die Ausgestaltung der Federelemente 40, 41 als Rohrfedern eine symmetrische Kraftentfaltung der Federelemente 40, 41 erzielt ist. Somit ergibt sich ein kompakter Aufbau und eine hohe Zuverlässigkeit des Brennstoffeinspritzventils 1. Ferner können gasförmige Bestandteile, insbesondere Luft, die insbesondere in einer Startphase des Brennstoffeinspritzventils in dem Ventilgehäuse 3 vorhanden sind, in vorteilhafter Weise entfernt werden. Speziell wird bei der Inbetriebnahme des Brennstoffeinspritzventils 1 über die Zulaufdrossel 8 zunächst der Steuerraum 9 und somit auch über die Ablaufdrossel 24 der zweite Steuerraum 25 mit unter hohem Druck stehenden Brennstoff gefüllt. Gasförmige Bestandteile werden dabei aus den Steuerräumen 9, 25 verdrängt. Dadurch ist von Anfang an die Funktionsfähigkeit des Brennstoffeinspritzventils 1 gewährleistet. Probleme beim Starten der Brennkraftmaschine werden dadurch verhindert.

Die Erfindung ist nicht auf die beschriebenen Ausführungsbeispiele beschränkt.

## Patentansprüche

1. Brennstoffeinspritzventil (1), insbesondere Injektor für Brennstoffeinspritzanlagen von luftverdichtenden, selbstzündenden Brennkraftmaschinen, mit einem piezoelektrischen Aktor (2) und einer von dem Aktor (2) mittelbar betätigbaren Ventilnadel (14), wobei
eine Drosselplatte (7) mit zumindest einer Ablaufdrossel (24) vorgesehen ist, dass ein Steuerraum (9) vorgesehen ist, der von einer Stirnfläche (13) der Ventilnadel (14) und einer ersten Seite (10) der Drosselplatte (7) begrenzt ist, wobei die Ablaufdrossel (24) dem Steuerraum (9) zugeordnet ist, **dadurch gekennzeichnet, dass** zum Steuern der Ablaufdrossel (24) auf einer von der ersten Seite (10) der Drosselplatte (7) abgewandten zweiten Seite (11) der Drosselplatte (7) eine Ventilhülse (21) vorgesehen ist, die von dem Aktor (2) zum zumindest teilweisen Freigeben der Ablaufdrossel (24) gegen eine Federkraft eines ersten Federelements (40) betätigbar ist, und dass der Aktor (2) gegen eine Federkraft eines zweiten Federelements (41) betätigbar ist.

2. Brennstoffeinspritzventil nach Anspruch 1,
**dadurch gekennzeichnet,**
**dass** die Ventilhülse (21) eine Stützkappe (31) aufweist und dass der Aktor (2) innerhalb der Ventilhülse (21) angeordnet ist und sich an der Stützkappe (31) abstützt.

3. Brennstoffeinspritzventil nach Anspruch 2,
**dadurch gekennzeichnet,**
**dass** ein Ventilstück (22) vorgesehen ist, das an der zweiten Seite (11) der Drosselplatte (7) anliegt, und dass das Ventilstück (22) zumindest abschnittsweise umfänglich von der Ventilhülse (21) umschlossen ist.

4. Brennstoffeinspritzventil nach Anspruch 3,
**dadurch gekennzeichnet,**
**dass** zwischen dem Ventilstück (22) und der Ventilhülse (21) ein ringförmiger zweiter Steuerraum (25) ausgebildet ist, in den die durch das Ventilstück (22) verlängerte Ablaufdrossel (24) mündet.

5. Brennstoffeinspritzventil nach Anspruch 4,
**dadurch gekennzeichnet,**
**dass** das zweite Federelement (41) innerhalb der Ventilhülse (21) angeordnet ist.

6. Brennstoffeinspritzventil nach Anspruch 5,
**dadurch gekennzeichnet,**
**dass** sich das zweite Federelement (41) einerseits an dem Ventilstück (22) abstützt und andererseits zumindest mittelbar an dem Aktor (2) anliegt.

7. Brennstoffeinspritzventil nach einem der Ansprüche 1 bis 6,
**dadurch gekennzeichnet,**
**dass** das erste Federelement (40) als Rohrfeder ausgestaltet ist und/oder dass das zweite Federelement (41) als Rohrfeder ausgestaltet ist.

8. Brennstoffeinspritzventil nach einem der Ansprüche 1 bis 7,
**dadurch gekennzeichnet,**
**dass** die Ventilhülse (21) in einem Aktorraum (20) angeordnet ist und dass die Ventilhülse (21) zumindest eine Öffnung (35) aufweist, über die ein Innenraum (30) der Ventilhülse (21) mit dem Aktorraum (20) verbunden ist.

9. Brennstoffeinspritzventil nach einem der Ansprüche 1 bis 8,
**dadurch gekennzeichnet,**
**dass** die Federkraft des ersten Federelements (40) im Ausgangszustand größer ist als die Federkraft des zweiten Federelements (41).

10. Brennstoffeinspritzventil nach einem der Ansprüche 1 bis 9,
**dadurch gekennzeichnet,**
**dass** eine Federkonstante des ersten Federelements (40) kleiner ist als eine Federkonstante des zweiten Federelements (41).

## Claims

1. Fuel injection valve (1), in particular injector for fuel injection systems of air-compressing, autoignition internal combustion engines, having a piezoelectric actuator (2) and having a valve needle (14) which can be actuated indirectly by the actuator (2), wherein
a throttle plate (7) having at least one outflow throttle (24) is provided, wherein a control chamber (9) is provided which is delimited by an end face (13) of the valve needle (14) and by a first side (10) of the throttle plate (7), wherein the outflow throttle (24) is assigned to the control chamber (9), **characterized in that**, to control the outflow throttle (24), a valve sleeve (21) is provided on a second side (11) of the throttle plate (7) which faces away from the first side (10) of the throttle plate (7), which valve sleeve can be actuated by the actuator (2) counter to a spring force of a first spring element (40) so as to at least partially unblock the outflow throttle (24), and **in that** the actuator (2) can be actuated counter to a spring force of a second spring element (41).

2. Fuel injection valve according to Claim 1,
**characterized**
**in that** the valve sleeve (21) has a support cap (31) and in that the actuator (2) is arranged within the valve sleeve (21) and is supported on the support cap (31).

3. Fuel injection valve according to Claim 2,
**characterized**
**in that** a valve piece (22) is provided which bears against the second side (11) of the throttle plate (7), and in that the valve piece (22) is circumferentially surrounded at least in sections by the valve sleeve (21).

4. Fuel injection valve according to Claim 3,
**characterized**
**in that** an annular second control chamber (25) is formed between the valve piece (22) and the valve sleeve (21), into which second control chamber the outflow throttle (24), which is extended through the valve piece (22), opens out.

5. Fuel injection valve according to Claim 4,
**characterized**
**in that** the second spring element (41) is arranged within the valve sleeve (21).

6. Fuel injection valve according to Claim 5,
**characterized**
**in that** the second spring element (41) is supported at one side on the valve piece (22) and bears at the other side at least indirectly on the actuator (2).

7. Fuel injection valve according to one of Claims 1 to 6,
**characterized**
**in that** the first spring element (40) is in the form of a tube spring and/or in that the second spring element (41) is in the form of a tube spring.

8. Fuel injection valve according to one of Claims 1 to 7,
**characterized**
**in that** the valve sleeve (21) is arranged in an actuator chamber (20) and in that the valve sleeve (21) has at least one opening (35) via which an interior (30) of the valve sleeve (21) is connected to the actuator chamber (20).

9. Fuel injection valve according to one of Claims 1 to 8,
**characterized**
**in that** the spring force of the first spring element (40) in the initial state is greater than the spring force of the second spring element (41).

10. Fuel injection valve according to one of Claims 1 to 9,
**characterized**
**in that** a spring constant of the first spring element (40) is lower than a spring constant of the second spring element (41).

## Revendications

1. Soupape d'injection de carburant (1), en particulier injecteur pour installations d'injection de carburant de moteurs à combustion interne à compression d'air et auto-allumage, comprenant un actionneur piézoélectrique (2) et une aiguille de soupape (14) pouvant être actionnée de manière indirecte par l'actionneur (2),
une plaque d'étranglement (7) étant pourvue d'au moins un papillon de sortie (24), un espace de commande (9) étant prévu, lequel est limité par une surface frontale (13) de l'aiguille de soupape (14) et un premier côté (10) de la plaque d'étranglement (7), le papillon de sortie (24) étant associé à l'espace de commande (9), **caractérisée en ce que**
pour la commande du papillon de sortie (24) sur un deuxième côté (11) de la plaque d'étranglement (7) opposé au premier côté (10) de la plaque d'étranglement (7) est prévu un manchon de soupape (21) qui peut être actionné par l'actionneur (2) à l'encontre d'une force de ressort d'un premier élément de ressort (40) pour libérer au moins en partie le papillon de sortie (24), et **en ce que** l'actionneur (2) peut être actionné à l'encontre d'une force de ressort d'un deuxième élément de ressort (41).

2. Soupape d'injection de carburant selon la revendication 1,
**caractérisée en ce que**
le manchon de soupape (12) présente une coiffe de support (31) et **en ce que** l'actionneur (2) est disposé à l'intérieur du manchon de soupape (21) et s'appuie sur la coiffe de support (31).

3. Soupape d'injection de carburant selon la revendication 2,
**caractérisée en ce**
**qu'**un élément de soupape (22) est prévu, lequel s'applique contre le deuxième côté (11) de la plaque d'étranglement (7) et en ce que l'élément de soupape (22) est entouré, au moins en partie sur sa périphérie, par le manchon de soupape (21).

4. Soupape d'injection de carburant selon la revendication 3,
**caractérisée en ce**
**qu'**entre l'élément de soupape (22) et le manchon de soupape (21) est réalisé un deuxième espace de commande annulaire (25), dans lequel débouche le papillon de sortie (24) prolongé par l'élément de soupape (22).

5. Soupape d'injection de carburant selon la revendication 4,
**caractérisée en ce que**
le deuxième élément de ressort (41) est disposé à l'intérieur du manchon de soupape (21).

6. Soupape d'injection de carburant selon la revendication 5,
**caractérisée en ce que**
le deuxième élément de ressort (41) s'appuie d'une part sur l'élément de soupape (22) et s'applique d'autre part au moins indirectement sur l'actionneur (2).

7. Soupape d'injection de carburant selon l'une quelconque des revendications 1 à 6,
**caractérisée en ce que**
le premier élément de ressort (40) est configuré sous forme de ressort tubulaire et/ou **en ce que** le deuxième élément de ressort (41) est configuré sous forme de ressort tubulaire.

8. Soupape d'injection de carburant selon l'une quelconque des revendications 1 à 7,
**caractérisée en ce que**
le manchon de soupape (21) est disposé dans un espace d'actionneur (20) et **en ce que** le manchon de soupape (21) présente au moins une ouverture (35) par le biais de laquelle un espace interne (30) du manchon de soupape (21) est connecté à l'espace d'actionneur (20).

9. Soupape d'injection de carburant selon l'une quelconque des revendications 1 à 8,
**caractérisée en ce que**
la force de ressort du premier élément de ressort (40) dans l'état de départ est supérieure à la force de ressort du deuxième élément de ressort (41).

10. Soupape d'injection de carburant selon l'une quelconque des revendications 1 à 9,
**caractérisée en ce**
**qu'**une constante de ressort du premier élément de ressort (40) est inférieure à une constante de ressort du deuxième élément de ressort (41).
